# EUROPÄISCHE PATENTSCHRIFT

(11) **EP 2 140 470 B1**
(45) Veröffentlichungstag und Bekanntmachung des Hinweises auf die Patenterteilung: **16.10.2013**
(21) Anmeldenummer: 07722303.0
(22) Anmeldetag: 26.04.2007
(51) Int. Cl.: H01H 47/00, H01H 71/02, H01H 71/46, H01H 89/06

(54) **BAUGRUPPE MIT AUTOMATISCHER ERWEITERUNG EINES ÜBERWACHUNGSKREISES**
MODULE WITH AUTOMATIC EXTENSION OF A MONITORING CIRCUIT
MODULE AVEC EXTENSION AUTOMATIQUE D'UN CIRCUIT DE CONTROLE

(43) Veröffentlichungstag der Anmeldung: 06.01.2010
(73) Patentinhaber: Siemens Aktiengesellschaft, 80333 München (DE)
(72) Erfinder: MAIGRET, Guillaume, 33600 Pessac (FR); MOOSBURGER, Martin, 91227 Leinburg (DE); RÖSSLER, Andreas, 90482 Nürnberg (DE)
(86) Internationale Anmeldenummer: PCT/DE2007/000745
(87) Internationale Veröffentlichungsnummer: WO 2008/131703

(56) Entgegenhaltungen:
- EP-A- 1 258 957
- WO-A-01/37302
- FR-A- 2 889 366
- US-A- 6 062 914
- US-A1- 2002 004 343

## Beschreibung

Die vorliegende Erfindung betrifft eine Baugruppe mit einem Baugruppengehäuse, einem Schalter, einem Zuführkontakt, einem Rückführkontakt sowie einem ersten und einem zweiten Weiterleitungskontakt,
- wobei der Schalter im Baugruppengehäuse angeordnet ist,
- wobei der Zuführkontakt und der erste Weiterleitungskontakt über den Schalter und der Rückführkontakt und der zweite Weiterleitungskontakt direkt miteinander verbunden sind,
- wobei der Zuführkontakt und der Rückführkontakt Bestandteile einer ersten und die Weiterleitungskontakte Bestandteile einer zweiten vorkonfektionierten Steckverbindung sind,
- wobei die Steckverbindungen von außerhalb des Baugruppengehäuses zugänglich sind und derart ausgebildet sind, dass die erste Steckverbindung einer ersten erfindungsgemäßen Baugruppe mit der zweiten Steckverbindung einer zweiten erfindungsgemäßen Baugruppe zusammensteckbar ist,
- wobei durch das Zusammenstecken der Steckverbindungen je einer der Weiterleitungskontakte der zweiten Baugruppe mit dem Zuführkontakt und dem Rückführkontakt der ersten Baugruppe verbunden werden.

### Derartige Baugruppen sind bekannt.

Im Rahmen der Sicherheitstechnik werden oftmals mittels Schaltern sicherheitsrelevante Schaltzustände von Baugruppen erfasst und überwacht. In manchen Fällen ist es hierbei zulässig, die Schalter der Baugruppen elektrisch in Reihe zu schalten.

Im Stand der Technik ist bekannt, die Schalter einzeln manuell zu verdrahten. Diese Vorgehensweise ist mühsam, umständlich und fehlerträchtig.

Baugruppen der obenstehend beschriebenen Art stellen bereits einen erheblichen Fortschritt dar, da der Serienkreis in diesem Fall durch das Zusammenstecken der ersten und der zweiten Steckverbindung automatisch verlängert wird. Auch bei dieser Ausgestaltung ist es jedoch erforderlich, den Serienkreis zu schließen, das heißt die Weiterleitungskontakte der letzten Baugruppe elektrisch leitend miteinander zu verbinden.

Die Aufgabe der vorliegenden Erfindung besteht darin, eine Baugruppe der eingangs genannten Art derart auszugestalten, dass der vollständige Serienkreis automatisch gebildet wird.

Die Aufgabe wird bei einer Baugruppe der eingangs genannten Art dadurch gelöst,
- dass die Baugruppe zusätzlich eine Schalteinrichtung sowie ein erstes und ein zweites Betätigungselement aufweist,
- dass die Schalteinrichtung im Baugruppengehäuse angeordnet ist,
- dass das erste Betätigungselement Bestandteil der ersten und das zweite Betätigungselement Bestandteil der zweiten Steckverbindung sind und
- dass durch das Zusammenstecken der Steckverbindungen das erste Betätigungselement der ersten Baugruppe derart auf das zweite Betätigungselement der zweiten Baugruppe einwirkt, dass die Schalteinrichtung der zweiten Baugruppe einen Strompfad vom ersten zum zweiten Weiterleitungskontakt der zweiten Baugruppe unterbricht.

Im einfachsten Fall ist die Schalteinrichtung als mechanische Schalteinrichtung ausgebildet und sind die Betätigungselemente als mechanische Betätigungselemente ausgebildet. Alternativ ist es jedoch möglich, dass die Schalteinrichtung als elektronische Schalteinrichtung ausgebildet ist und die Betätigungselemente als elektrisch zusammenwirkende Kontakte ausgebildet sind.

Das Baugruppengehäuse ist oftmals quaderförmig ausgebildet. Bei einer derartigen Ausgestaltung ist es von Vorteil, wenn die Steckverbindungen derart angeordnet sind, dass die erste Steckverbindung der ersten Baugruppe und die zweite Steckverbindung der zweiten Baugruppe beim Ansetzen der ersten Baugruppe an die zweite Baugruppe automatisch zusammengesteckt werden.

Wenn die Baugruppe ein Schütz aufweist, wird vorzugsweise der Schalter durch das Ansteuern des Schützes geöffnet. In diesem Fall ist das Schütz der Baugruppe auf ordnungsgemäßes Abfallen im ansteuerfreien Zustand überwachbar.

Die Baugruppe kann als Motorabzweig ausgebildet sein. Diese Ausgestaltung stellt einen häufigen Anwendungsfall dar.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: eine Anordnung mit mehreren Baugruppen,
- FIG 2: eine erste und eine zweite Baugruppe,
- FIG 3: eine Baugruppe von vorne,
- FIG 4: eine Baugruppe von der Seite und
- FIG 5: eine Baugruppe von hinten.

Gemäß FIG 1 weist eine Anordnung mehrere Baugruppen 1, 2, 3 auf, beispielsweise mehrere Motorabzweige 1, eine Stromversorgungsbaugruppe 2 und eine Steuerbaugruppe 3. Die Motorabzweige 1 sind über ein Einspeiseschütz 4 und einen dem Einspeiseschütz 4 vorgeordneten Leistungsschalter 5 mit einem Drehstromnetz 6 verbunden. Sie werden von der Steuerbaugruppe 3 angesteuert, so dass sie - je nach Ansteuerzustand - elektrische Motoren 7 an das Drehstromnetz 6 anschalten oder nicht. Die Stromversorgungsbaugruppe 2 stellt den Motorabzweigen 1 Hilfsspannungen zur Verfügung, welche die Motorabzweige 1 im Betrieb benötigen.

Die Motorabzweige 1 weisen intern unter anderem einen Kurzschlusstrenner, einen Überstromschutz sowie ein Schaltschütz 8 auf. Der Kurzschlusstrenner und der Überstromschutz können beispielsweise zu einem üblichen Leistungsschalter 9 zusammengefasst sein. Das Schaltschütz 8 ist von der Steuerbaugruppe 3 ansteuerbar. Sein Ansteuerzustand bestimmt bei ordnungsgemäßem Funktionieren der Gesamtschaltung des jeweiligen Motorabzweigs 1, ob der jeweilige Motor 7 an das Drehstromnetz 6 angeschaltet ist oder nicht.

Bei sicherheitsgerichteten Anwendungen muss der tatsächliche Schaltzustand des Schaltschützes 8 erfasst werden, damit beispielsweise das Einspeiseschütz 4 geöffnet werden kann, wenn Hauptkontakte 10 des Schaltschützes 8 verschweißt sind. Zu diesem Zweck ist dem Schaltschütz 8 ein Hilfskontakt 11 zugeordnet, der zusammen mit den Hauptkontakten 10 des Schaltschützes 8 betätigt wird. Der Hilfskontakt 11 entspricht einem Schalter 11 im Sinne der vorliegenden Erfindung. Er ist vorzugsweise als Öffner ausgebildet, wird also durch das Ansteuern des Schaltschützes 8 geöffnet. Sein Schaltzustand wird von der Steuerbaugruppe 3 überwacht. Hierzu ist der Hilfskontakt 11 in einen baugruppenübergreifenden Überwachungskreis eingeschleift. Die Art und Weise, wie dieser Überwachungskreis gebildet wird, ist Kerngegenstand der vorliegenden Erfindung. Der Kerngegenstand wird nachfolgend in Verbindung mit FIG 2 näher erläutert.

In FIG 2 sind eine erste und eine zweite erfindungsgemäße Baugruppe 1, 1' dargestellt. Soweit es den Aufbau der einzelnen Baugruppen 1, 1' betrifft, wird nachfolgend nur der Aufbau der ersten Baugruppe 1 näher erläutert. Die zweite Baugruppe 1' ist - soweit es den Gegenstand der vorliegenden Erfindung betrifft - analog ausgebildet. Die Elemente der zweiten Baugruppe 1' sind daher mit den gleichen Bezugszeichen versehen wie die jeweils korrespondierenden Elemente der ersten Baugruppe 1, jedoch zusätzlich mit einem Apostroph.

Gemäß FIG 2 weist die erste Baugruppe 1 ein Baugruppengehäuse 12, den Schalter 11, einen Zuführkontakt 13, einen Rückführkontakt 14, einen ersten Weiterleitungskontakt 15 und einen zweiten Weiterleitungskontakt 16 auf. Die Baugruppe 1 weist weiterhin eine Schalteinrichtung 17, ein erstes Betätigungselement 18 und ein zweites Betätigungselement 19 auf. Der Schalter 11 entspricht, wie bereits erwähnt, dem Hilfskontakt 11 des Schaltschützes 8. Er ist im Baugruppengehäuse 12 angeordnet. Auch die Schalteinrichtung 17 ist im Baugruppengehäuse 12 angeordnet.

Der Zuführkontakt 13 und der erste Weiterleitungskontakt 15 sind über den Schalter 11 miteinander verbunden. Der Rückführkontakt 14 und der zweite Weiterleitungskontakt 16 sind direkt miteinander verbunden. Der Zuführkontakt 13, der Rückführkontakt 14 und das erste Betätigungselement 18 sind Bestandteile einer ersten vorkonfektionierten Steckverbindung 20. Die Weiterleitungskontakte 15, 16 und das zweite Betätigungselement 19 sind Bestandteile einer zweiten vorkonfektionierten Steckverbindung 21.

Die Steckverbindungen 20, 21 sind von außerhalb des Baugruppengehäuses 12 zugänglich. Sie sind derart ausgebildet, dass die erste Steckverbindung 20 der ersten Baugruppe 1 mit der zweiten Steckverbindung 21' der zweiten Baugruppe 1' zusammensteckbar ist. Dies ist sehr deutlich aus den FIG 3 bis 5 ersichtlich.

Durch das Zusammenstecken der ersten Steckverbindung 20 der ersten Baugruppe 1 und der zweiten Steckverbindung 21' der zweiten Baugruppe 1' wird zunächst der erste Weiterleitungskontakt 15' der zweiten Baugruppe 1' mit dem Zuführkontakt 13 der ersten Baugruppe 1 verbunden. Weiterhin wird durch das Zusammenstecken.der zweite Weiterleitungskontakt 16' der zweiten Baugruppe 1' mit dem Rückführkontakt 14 der ersten Baugruppe 1 verbunden. Schließlich wirkt das erste Betätigungselement 18 der ersten Baugruppe 1 auf das zweite Betätigungselement 19' der zweiten Baugruppe 1' ein. Die Einwirkung ist derart, dass die Schalteinrichtung 17' der zweiten Baugruppe 1' einen Strompfad 22' unterbricht, der sich vom ersten zum zweiten Weiterleitungskontakt 15', 16' der zweiten Baugruppe 1' erstreckt.

Die Schalteinrichtung 17 der zweiten Baugruppe 1' kann beispielsweise als mechanische Schalteinrichtung ausgebildet sein. In diesem Fall ist die Schalteinrichtung 17' ein einfacher Öffner, der durch das zweite Betätigungselement 19' der zweiten Baugruppe 1' geöffnet wird, wenn das erste Betätigungselement 18 der ersten Baugruppe 1 auf das zweite Betätigungselement 19' der zweiten Baugruppe 1' einwirkt.

Alternativ kann die Schalteinrichtung 17' als elektronische Schalteinrichtung ausgebildet sein. Die Betätigungselemente 18, 19' sind in diesem Fall als elektrisch zusammenwirkende Kontakte ausgebildet. Beispielsweise kann das Betätigungselement 18 der ersten Baugruppe 1 als Kontaktbrücke ausgebildet sein, das Betätigungselement 19' der zweiten Baugruppe 1' als Kontaktpaar. Das Stecken der Steckverbindungen 20, 21' bewirkt in diesem Fall das Schließen eines Stromkreises. Das Schließen des Stromkreises bewirkt, dass das elektronische Schaltelement 17' hochohmig geschaltet wird. Auch andere Ausgestaltungen (z. B. Unterbrechen einer Lichtschranke oder Herstellen einer induktiven Kopplung) sind möglich.

Gemäß der in den FIG 3 bis 5 dargestellten bevorzugten Ausgestaltung ist das Baugruppengehäuse 12 quaderförmig ausgebildet. Die Steckverbindungen 20, 21 sind derart angeordnet, dass die erste Steckverbindung 20 der ersten Baugruppe 1 und die zweite Steckverbindung 21' der zweiten Baugruppe 1' beim Ansetzen der ersten Baugruppe 1 an die zweite Baugruppe 1' automatisch zusammengesteckt werden. Beispielsweise kann entsprechend der Darstellung der FIG 3 und 5 die zweite Steckverbindung 21 in einem Vorsprung 23 angeordnet sein, der auf einer Seite des Baugruppengehäuses 12 angeordnet ist. Die erste Steckverbindung 20 ist in diesem Fall entsprechend der Darstellung der FIG 4 und 5 in einer Einbuchtung 24 angeordnet, die auf einer zweiten Seite des Baugruppengehäuses 12 angeordnet ist. Die erste und die zweite Seite liegen hierbei einander gegenüber. Es sind jedoch alternativ auch andere Lösungen denkbar und möglich.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Baugruppe mit einem Baugruppengehäuse (12), einem Schalter (11), einem Zuführkontakt (13), einem Rückführkontakt (14), einem ersten und einem zweiten Weiterleitungskontakt (15, 16), einer Schalteinrichtung (17) und einem ersten und einem zweiten Betätigungselement (18, 19),
- wobei der Schalter (11) und die Schalteinrichtung (17) im Baugruppengehäuse (12) angeordnet sind,
- wobei der Zuführkontakt (13) und der erste Weiterleitungskontakt (15) über den Schalter (11) und der Rückführkontakt (14) und der zweite Weiterleitungskontakt (16) direkt miteinander verbunden sind,
- wobei der Zuführkontakt (13), der Rückführkontakt (14) und das erste Betätigungselement (18) Bestandteile einer ersten und die Weiterleitungskontakte (15, 16) und das zweite Betätigungselement (19) Bestandteile einer zweiten vorkonfektionierten Steckverbindung (20, 21) sind,
- wobei die Steckverbindungen (20, 21) von außerhalb des Baugruppengehäuses (12) zugänglich sind und derart ausgebildet sind, dass die erste Steckverbindung (20) einer ersten erfindungsgemäßen Baugruppe (1) mit der zweiten Steckverbindung (21') einer zweiten erfindungsgemäßen Baugruppe (1') zusammensteckbar ist,
- wobei durch das Zusammenstecken der Steckverbindungen (20, 21') je einer der Weiterleitungskontakte (15', 16') der zweiten Baugruppe (1') mit dem Zuführkontakt (13) und dem Rückführkontakt (14) der ersten Baugruppe (1) verbunden werden und das erste Betätigungselement (18) der ersten Baugruppe (1) derart auf das zweite Betätigungselement (19') der zweiten Baugruppe (1') einwirkt, dass die Schalteinrichtung (17') der zweiten Baugruppe (1') einen Strompfad (22') vom ersten zum zweiten Weiterleitungskontakt (15', 16') der zweiten Baugruppe (1') unterbricht.

2. Baugruppe nach Anspruch 1, **dadurch gekennzeichnet, dass** die Schalteinrichtung (17') als mechanische Schalteinrichtung ausgebildet ist und dass die Betätigungselemente (18, 19') als mechanische Betätigungselemente ausgebildet sind.

3. Baugruppe nach Anspruch 1, **dadurch gekennzeichnet, dass** die Schalteinrichtung (17') als elektronische Schalteinrichtung ausgebildet ist und dass die Betätigungselemente (18, 19') als elektrisch zusammenwirkende Kontakte ausgebildet sind.

4. Baugruppe nach Anspruch 1, 2 oder 3, **dadurch gekennzeichnet, dass** das Baugruppengehäuse (12) quaderförmig ausgebildet ist und die Steckverbindungen (20, 21) derart angeordnet sind, dass die erste Steckverbindung (20) der ersten Baugruppe (1) und die zweite Steckverbindung (21') der zweiten Baugruppe (1') beim Ansetzen der ersten Baugruppe (1) an die zweite Baugruppe (1') automatisch zusammengesteckt werden.

5. Baugruppe nach einem der obigen Ansprüche, **dadurch gekennzeichnet, dass** die Baugruppe ein Schütz (8) aufweist und dass der Schalter (11) durch Ansteuern des Schützes (8) geöffnet wird.

6. Baugruppe nach einem der obigen Ansprüche, **dadurch gekennzeichnet, dass** die Baugruppe als Motorabzweig ausgebildet ist.

## Claims

1. Module with a module housing (12), a switch (11), a supply contact (13), a feedback contact (14), a first and a second relay contact (15, 16), a switching device (17) and a first and a second actuation element (18, 19),
- wherein the switch (11) and the switching device (17) are arranged in the module housing (12),
- wherein the supply contact (13) and the first relay contact (15) are connected to each other via the switch (11) and the feedback contact (14) and the second relay contact (16) are connected to each other directly,
- wherein the supply contact (13), the feedback contact (14) and the first actuation element (18) are components of a first, and the relay contacts (15, 16) and the second actuation element (19) are components of a second preconnectorized plug connection (20, 21),
- wherein the plug connections (20, 21) are accessible from outside the module housing (12) and are embodied such that the first plug connection (20) of a first inventive module (1) is able to be connected together with the second plug connection (21') of a second inventive module (1'),
- wherein the connecting together of the plug connections (20, 21') connects one of the respective relay contacts (15', 16') of the second module (1') to the supply contact (13) and the feedback contact (14) of the first module (1) and the first actuation element (18) of the first module (1) act on the second actuation element (19') of the second module (1') such that the switching device (17') of the second module (1') interrupts a current path (22') from the first to the second relay contact (15', 16') of the second module (1').

2. Module according to claim 1, **characterised in that** the switching device (17') is embodied as a mechanical switching device and the actuation elements (18, 19') are embodied as mechanical actuation elements.

3. Module according to claim 1, **characterised in that** the switching device (17') is embodied as an electronic switching device and that the actuation elements (18, 19') are embodied as electrically interacting contacts.

4. Module according to claim 1, 2 or 3, **characterised in that** the module housing (12) is embodied as a parallelpiped and the plug connections (20, 21) are arranged such that the first plug connection (20) of the first module (1) and the second plug connection (21') of the second module (1') are plugged into each other automatically when the first module (1) is placed on the second module (1').

5. Module according to one of the above claims, **characterised in that** the module features a power contactor (8) and that the switch (11) is opened by activating the power contactor (8).

6. Module according to one of the above claims, **characterised in that** the module is embodied as a motor feeder.

## Revendications

1. Module comprenant un boîtier de module (12), un commutateur (11), un contact d'alimentation (13), un contact de retour (14), un premier et un second contact de transmission (15, 16), un dispositif de commutation (17) et un premier et un second élément d'actionnement (18, 19),
- le commutateur (11) et le dispositif de commutation (17) étant disposés dans le boîtier de module (12),
- le contact d'alimentation (13) et le premier contact de transmission (15) étant reliés l'un à l'autre via le commutateur (11) et le contact de retour (14) et le second contact de transmission (16) étant reliés directement l'un à l'autre,
- le contact d'alimentation (13), le contact de retour (14) et le premier élément d'actionnement (18) étant des composants d'une première connexion à fiches (20) préconfectionnée et les contacts de transmission (15, 16) et le second élément d'actionnement (19) étant des composants d'une seconde connexion à fiches (21) préconfectionnée,
- les connexions à fiches (20, 21) étant accessible depuis l'extérieur du boîtier de module (12) et étant conçus de telle sorte que la première connexion à fiches (20) d'un premier module (1) selon l'invention puisse s'emboîter avec la seconde connexion à fiches (21') d'un second module (1') selon l'invention,
- en emboîtant les connexions à fiches (20, 21'), chacun des contacts de transmission (15', 16') du second module (1') étant relié au contact d'alimentation (13) et au contact de retour (14) du premier module (1) et le premier élément d'actionnement (18) du premier module (1) agissant sur le second élément d'actionnement (19') du second module (1') de telle sorte que le dispositif de commutation (17') du second module (1') interrompe un trajet de courant (22') allant du premier au second contact de transmission (15', 16') du second module (1').

2. Module selon la revendication 1, **caractérisé en ce que** le dispositif de commutation (17') est conçu sous forme de dispositif de commutation mécanique et **en ce que** les éléments d'actionnement (18, 19') sont conçus sous forme d'éléments d'actionnement mécaniques.

3. Module selon la revendication 1, **caractérisé en ce que** le dispositif de commutation (17') est conçu sous forme de dispositif de commutation électronique et **en ce que** les éléments d'actionnement (18, 19') sont conçus sous forme de contacts coopérant électriquement.

4. Module selon la revendication 1, 2 ou 3, **caractérisé en ce que** le boîtier de module (12) est de forme parallélépipédique et les connexions à fiches (20, 21) sont disposées de telle sorte que la première connexion à fiches (20) du premier module (1) et la seconde connexion à fiches (21') du second module (1') s'emboîtent automatiquement lorsque le premier module (1) est appliqué contre le second module (1').

5. Module selon l'une des revendications ci-dessus, **caractérisé en ce que** le module présente un contacteur (8) et **en ce que** l'ouverture du commutateur (11) s'effectue par la commande du contacteur (8).

6. Module selon l'une des revendications ci-dessus, **caractérisé en ce que** le module est conçu sous forme de dérivation de moteur.
